# EUROPÄISCHE PATENTSCHRIFT

(11) **EP 0 524 196 B1**
(45) Veröffentlichungstag und Bekanntmachung des Hinweises auf die Patenterteilung: **05.10.1994**
(21) Anmeldenummer: 91905499.9
(22) Anmeldetag: 02.03.1991
(51) Int. Cl.: B67B 3/20

(54) **DREHVORRICHTUNG FÜR SCHRAUBVERSCHLÜSSE UND VERFAHREN ZUM AUFBRINGEN VON SCHRAUBVERSCHLÜSSEN AUF BEHÄLTER**
SLEWING MECHANISM FOR SCREW CLOSURES AND PROCESS FOR MOUNTING SCREW CLOSURES ON CONTAINERS
MECANISME VIREUR POUR COUVERCLES FILETES ET PROCEDE DE MONTAGE DE COUVERCLES FILETES SUR DES CONTENEURS

(30) Priorität: 09.04.1990 DE 4011398
(43) Veröffentlichungstag der Anmeldung: 27.01.1993
(73) Patentinhaber: Alcoa Deutschland GmbH Verpackungswerke, 67547 Worms (DE)
(72) Erfinder: SPATZ, Günter, D-6843 Biblis (DE); SCHWARZ, Wolfhard, D-6520 Worms (DE)
(74) Vertreter: Gleiss, Alf-Olav, Dr.jur. Dipl.-Ing.
(86) Internationale Anmeldenummer: EP9100394
(87) Internationale Veröffentlichungsnummer: WO9115422

(56) Entgegenhaltungen:
- DE-A- 3 715 935
- FR-A- 2 629 440

## Beschreibung

Die Erfindung betrifft eine Drehvorrichtung für Schraubverschlüsse gemäß Oberbegriff des Anspruchs 1 sowie ein Verfahren zum Aufbringen von Schraubverschlüssen auf Behälter nach der Gattung des Anspruchs 8.

Eine Drehvorrichtung für Schraubverschlüsse sowie ein Verfahren zum Aufbringen derartiger Verschlüsse auf Behälter sind bekannt (DE-OS 37 15 935). Die bekannte Drehvorrichtung dient dazu, Schraubverschlüsse auf Behältnisse aufzuschrauben und dabei ein vorgegebenes Verschließmoment einzuhalten. Durch eine Drehmomentbegrenzungseinrichtung wird vermieden, daß das gewünschte Moment überschritten wird. Dazu mißt eine Steuerschaltung den vom Antriebsmotor der Drehvorrichtung aufgenommenen Antriebsstrom und löst bei Ansteigen des Stroms auf einen bestimmten Wert, der einem bestimmten Drehmoment des aufgedrehten Verschlusses entspricht, Steuersignale aus, durch die der Antriebsstrom des Antriebsmotors unterbrochen wird. Damit wird also unmittelbar auf die Energiezufuhr des Antriebs eingewirkt.

Aus der FR-A-2 629 440 ist eine Drehvorrichtung für Schraubverschlüsse bekannt, die einen Antrieb, eine die Energiezufuhr des Antriebs beeinflussende Steuereinrichtung, einen Drehmomentsensor sowie einen einen Vergleich des momentan erreichten Drehwinkels mit einem vorgebbaren Drehwinkel ermöglichenden Drehwinkelsensor zeigt.

Es hat sich jedoch herausgestellt, daß in einigen Fällen, insbesondere bei der Verwendung von Vollkunststoffverschlüssen, auch bei Vorgabe eines bestimmten Verschließmoments eine sichere Abdichtung der Behälter mit den bekannten Drehvorrichtungen nicht zu erzielen ist. Dies gilt besonders dann, wenn Behälter beziehungsweise Flaschen, die unter einem Überdruck stehen, verschlossen werden sollen. Durch die Vorgabe eines bestimmten Verschließmoments ist es überdies möglich, daß der Mündungsbereich der zu verschließenden Behälter, insbesondere bei Glasflaschen beschädigt wird, was zu einer Gefährdung der Verbraucher führt. Schließlich hat es sich gezeigt, daß das Öffnungsmoment, das heißt, daß zum ersten Öffnen des Behälters erforderliche Drehmoment, oft wesentlich größer ist als erwünscht.

Es ist daher Aufgabe der Erfindung, eine Drehvorrichtung sowie ein Verfahren zu schaffen, mit denen sich Behälter mit Schraubverschlüssen, insbesondere auch mit solchen aus Kunststoff, verschließen lassen, wobei unter einem Überdruck stehende Behälter druckdicht abgeschlossen jedoch im Mündungsbereich nicht beschädigt werden und ein bestimmtes Öffnungsmoment eingestellt wird.

Diese Aufgabe wird bei einer Drehvorrichtung der eingangs genannten Art mit Hilfe der in Anspruch 1 aufgeführten Merkmale gelöst. Dadurch, daß die Steuereinrichtung mindestens eine Komparatorschaltung aufweist, die das momentan erreichte Verschließmoment mit einem vorgebbaren Wert für das Moment vergleicht, daß die Steuereinrichtung den Drehwinkel erst nach Erreichen eines vorbestimmten Verschließmoments erfaßt und daß die Steuereinrichtung so ausgelegt ist, daß der Drehwinkel, um den der Schraubverschluß nach Erreichen des bestimmten Verschließmoments weitergedreht wird, auf einen vorgebbaren Wert begrenzbar ist, wird ein definierter Ausgangspunkt für die weiteren Messungen während des Verschließvorgangs festgelegt. Nach Erreichen dieses Anlegemoments wird der Drehwinkel erfaßt, um den der Schraubverschluß von der Drehvorrichtung gedreht wird. Durch die Drehwinkelerfassung nach Erreichen des Anlegemoments wird eine besonders feinfühlige Verschließung des Behälters sichergestellt. Dadurch lassen sich Beschädigungen des Mündungsbereichs mit hoher Sicherheit ausschließen und eine sehr exakte Einhaltung eines gewünschten Öffnungsmoments sicherstellen. Insbesondere führt dies zu einer besonders feinfühligen Einstellung des gewünschten Verschließmoments, wobei sich das vorgegebene Öffnungsmoment sehr exakt einhalten läßt.

Bei einer bevorzugten Ausführungsform der Drehvorrichtung wird das auf den Schraubverschluß wirkende Drehmoment mit Hilfe der als Drehmomentbegrenzungseinrichtung dienenden Steuereinrichtung erfaßt. Dabei wird der dem Antrieb der Drehvorrichtung zugeführte Strom beziehungsweise die am Antrieb anliegende Spannung erfaßt. Da die vom Antrieb aufgenommene Leistung proportional zur Spannung oder zum Strom ist, kann das momentane Drehmoment aus den momentanen Werten des Stroms beziehungsweise der Spannung ermittelt werden. Diese Momentenerfassung ist besonders einfach durchführbar.

Bei einer weiteren bevorzugten Verschließeinrichtung wird die zeitliche Änderung des Anzugsmoments erfaßt. Wenn also der Verschluß beim Festschrauben sich plötzlich verhakt oder verkantet, was durch einen raschen Anstieg des Moments pro Zeiteinheit erkannt wird, kann der Verschließvorgang abgebrochen werden, damit der Mündungsbereich des Behälters nicht beschädigt wird.

Weitere Ausgestaltungen und Vorteile der Drehvorrichtung ergeben sich aus den Unteransprüchen.

Die genannte Aufgabe wird auch durch ein Verfahren der eingangs genannten Art mit Hilfe der in Anspruch 8 genannten Merkmale gelöst. Um eine besonders feinfühlige Ansteuerung des gewünschten Verschließmoments zu erreichen, wird der Verschluß bis zum Erreichen eines vorgebbaren Verschließmoments (Anlegemoment) auf den Behälter aufgeschraubt, wobei das momentane Verschließmoment mit einem vorgebbaren Momentenwert verglichen wird und dann der Drehwinkel erfaßt wird und der momentane Drehwinkel mit einem vorgebbaren Drehwinkel verglichen wird. Damit ist ein definierter Ausgangszustand des Verschließvorgangs erreicht. Danach wird der Verschluß um einen vorgebbaren Drehwinkel weiter gegenüber dem Behälter verdreht. Dies führt zu einer sicheren Einstellung des gewünschten Verschließmoments, wobei Mündungsschäden praktisch ausgeschlossen sind.

Nach einer bevorzugten Ausführungsform des Verfahrens wird nach Erreichen des Anlegemoments überdies die zeitliche Änderung des Anzugsmoments erfaßt. Störungen des Verfahrens während dieser Phase, beispielsweise ein Verkanten des Verschlusses auf dem Behälter, können so sicher erfaßt werden.

Schließlich wird eine Ausführungsform des Verfahrens bevorzugt, bei dem der Schraubverschluß bis zum Erreichen eines hohen, über dem Verschließmoment liegenden Grenzmoments zugeschraubt wird. Anschließend wird der Verschluß um einen vorgebbaren Drehwinkel in entgegengesetzter Richtung gedreht, um das gewünschte Verschließmoment -und damit auch ein bestimmtes Öffnungsmoment- einzustellen. Besonders vorteilhaft ist bei diesem Verfahren, daß auch Behälter verschlossen werden können, deren Gewinde kleinere Schäden aufweisen und bei denen daher ein erhöhtes Verschließmoment aufgebracht werden muß, um den Verschluß auf den Behälter zu schrauben.

Auch wenn der Verschluß beispielsweise mit einem Garantiering ausgestattet ist, muß beim Verschließen ein erhöhtes Drehmoment aufgebracht werden, weil häufig schon das Verschließmoment erreicht ist, bevor der Schraubverschluß sich in seiner endgültigen Position befindet. Durch das zunächst gewählte hohe Grenzmoment wird auch eine besonders gute Anpressung der Dichtung an den Mündungsbereich des Behälters gewährleistet, so daß diese kleinere Schäden ausgleichen kann. Auf diese Weise wird eine besonders gute Abdichtung des Behälters erreicht.

Weitere Ausführungsformen des Verfahrens ergeben sich aus den übrigen Unteransprüchen.

Die Erfindung wird im folgenden anhand der Figur näher erläutert. Diese zeigt eine Prinzipskizze der erfindungsgemäßen Drehvorrichtung.

Der Darstellung ist ein Behälter 1, hier eine Flasche, zu entnehmen, auf die ein Schraubverschluß 3 aus Kunststoff aufgeschraubt werden soll. Der Verschluß wird von einem skizzierten Verschließkonus 5 einer Drehvorrichtung 7 erfaßt und auf den Behälter 1 aufgesetzt. Dabei ist es für die Erfindung unerheblich, ob der Verschließkonus 5 gegenüber dem Behälter 1 verdreht wird, oder ob der Verschließkonus feststeht und sich der Behälter 1 dreht.

Der Verschließkonus 5 wird hier von einem als Antrieb dienenden Motor 9 in Rotation versetzt, der über eine Schalteinrichtung 11 mit Strom beziehungsweise Spannung versorgt wird. Zwischen der Energieversorgung und der Schalteinrichtung ist ein Sensor 13 vorgesehen, der den Strom oder die Spannung erfaßt. Es ist grundsätzlich auch möglich, den Sensor 13 zwischen der Schalteinrichtung 11 und dem Motor 9 vorzusehen.

Dem Motor 9 beziehungsweise dem Verschließkonus 5 ist ein das Drehmoment erfassender Drehmomentsensor 15 zugeordnet, der das auf den Schraubverschluß 3 wirkende Verschließmoment erfaßt. Überdies ist dem Verschließkonus 5 ein Drehwinkelsensor 17 zugeordnet, der die Winkelstellung des Konus' erfaßt.

Als Drehmomentsensor 15 wird vorzugsweise ein in die in Figur nicht explizit dargestellte Spindel des Motors 5 integriertes Dehnungsmeßstreifensystem (DMS) verwendet. Zur Winkelmessung wird bevorzugt ein in die Spindel integrierter opto-elektronischer Inkrementalgeber eingesetzt.

Die Signale des Strom- beziehungsweise Spannungs-Sensors 13, des Drehmomentsensors 15 und die des Drehwinkelsensors 17 werden einer Steuereinrichtung 19 zugeführt, die die Meßwerte auswertet und verarbeitet. Überdies werden diese Signale einer Komparatorschaltung 21 zugeleitet. Diese erhält auch über geeignete Stellglieder vorbestimmbare Werte M1, M2, M3, M7 und Mö für vorgegebene Anzugsmomente sowie bestimmte Werte W und Wl für vorgegebene Drehwinkel. Die Ausgangssignale der Komparatorschaltung 21 werden der Steuereinrichtung 19 zugeleitet.

Die Steuereinrichtung 19 ist über eine Steuerleitung 23 mit der Schalteinrichtung 11 des Motors 9 verbunden. Sie ist überdies mit einem Differenzierglied 25 versehen, dem die Ausgangssignale des Drehmoment- und des Drehwinkelsensors zugeleitet werden.

Der die Versorgungsspannung und/oder den Versorgungsstrom des Motors 9 erfassende Sensor 13 dient dazu, das vom Motor momentan aufgebrachte Drehmoment zu bestimmen, wobei davon ausgegangen wird, daß das Moment proportional zur Spannung beziehungsweise zum Strom ist. Durch die Erfassung der zeitlichen Änderungen der Versorgungsspannung beziehungsweise des Versorgungsstroms des Motors können auch zeitliche Änderungen des Drehmoments ermittelt werden. In diesem Fall könnte der Drehmomentsensor 15, der oben beschrieben wurde, entfallen.

Im folgenden werden die Funktion der Drehvorrichtung 7 sowie das Verfahren zum Verschließen von Behältern näher erläutert.

Grundsätzlich eignen sich die Vorrichtung und das Verfahren zum Verschließen beliebiger Behälter. Bevorzugt wird der Einsatz der Vorrichtung beziehungsweise des Verfahrens zum Verschließen von Flaschen mit Hilfe von Kunststoffverschlüssen. Die Flaschen können dabei aus Glas oder ihrerseits aus Kunststoff, beispielweise aus PET, bestehen.

Der Schraubverschluß 3 wird auf beliebige Weise in den Verschließkonus 5 eingebracht, beispielsweise in einem sogenannten Pick-Verfahren. Anschließend wird der Verschließkonus 5 mit dem darin festgeklemmten Schraubverschluß 3 über einem zu verschließenden Behälter 1 angeordnet. Dabei dreht sich hier der Verschließkonus 5 gegenüber dem feststehenden Behälter 1.

Der sich drehende Schraubverschluß 3 wird nun auf den Behälter 1 aufgesetzt. Dazu wird von der Steuereinrichtung 19 über die Steuerleitung 23 ein entsprechendes Schaltsignal an die Schalteinrichtung 11, die beispielsweise einen elektronischen Schalter oder ein Relais aufweist, abgegeben, so daß der Motor 9 mit Energie versorgt wird. Während des Festschraubens des Verschlusses 3 auf dem Behälter 1 wird das vom Motor 9 auf den Verschließkonus 5 beziehungsweise den Schraubverschluß 3 ausgeübte Verschließmoment beziehungsweise Anzugsmoment erfaßt. Das momentane Moment kann zum einen mit Hilfe des Sensors 13 ermittelt werden, der den von der Energieversorgung an den Motor 9 gelieferten Strom beziehungsweise die angelegte Spannung feststellt. Es ist auch möglich, unmittelbar das vom Motor 9 auf den Verschließkonus 5 übertragene Moment mit Hilfe des Drehmomentsensors 15 zu erfassen. Das Ausgangssignal des Sensors 13 beziehungsweise des Drehmomentsensors 15 wird der Steuereinrichtung 19 aber auch dem Komparator 21 zugeleitet. Dieser vergleicht den aktuellen Momentenwert mit einem vorgebbaren Anzugsmoment M1, dem sogenannten Anlegemoment. Sobald dieses Moment M1 erreicht ist, wird der Drehwinkelsensor 17 über die Steuereinrichtung 19 aktiviert. Die Steuereinrichtung 19 wertet nun die Signale des Drehwinkelsensors aus. Der aktuelle Drehwinkel des Verschließkonus' 5 beziehungsweise des Verschlusses 3 wird mittels des Komparators 21 mit einem vorgegebenen Winkelwert W verglichen. Sobald der Verschluß nach Erreichen des Anlegemoments M1 um den gewünschten Drehwinkel W weiter zugeschraubt wurde, gibt die Steuereinrichtung 19 über die Leitung 23 ein Signal an die Schalteinrichtung 11 ab, so daß diese die Energiezufuhr zum Motor 9 unterbricht. Damit wird eine weitere Verdrehung des Verschlusses unterbunden.

Werden das Anlegemoment M1 beziehungsweise das Verschließmoment nicht erreicht, so kann daraus folgende Schlußfolgerung gezogen werden: Der Verschluß ist vor Erreichen des Behälters aus dem Verschließkonus herausgefallen, durch einen Steuerungsfehler ist kein Behälter unter den Verschließkonus gefahren worden oder aber das Gewinde auf dem Behälter oder das auf der Innenwand des Verschlusses vorgesehene Gewinde ist zerstört.

Die Steuereinrichtung 19 kann beispielsweise mit einem Zeitglied versehen werden, das eine bestimmte Zeit vorgibt, innerhalb derer das Anlege- beziehungsweise das Verschließmoment erreicht sein muß. Ist das nicht der Fall, wird über eine Signalleitung S ein Steuersignal abgegeben und der momentan unterhalb des Verschließkonus' 5 angeordnete Behälter 1 aus der Verschließanlage ausgesondert.

Statt der Vorgabe einer bestimmten Zeit, die maximal verstreichen darf, bis das Anlegemoment M1 erreicht ist, kann auch ein bestimmter Drehwinkel vorgegeben werden. Das heißt, der Verschluß wird beispielsweise um eine volle Umdrehung auf den Behälter aufgeschraubt. Danach muß das Anlegemoment erreicht sein. Sollte dies nicht der Fall sein, so wird daraus geschlossen, daß Schäden am Behälter oder am Verschluß gegeben sind. Der entsprechende Behälter wird ausgesondert.

Wenn aber andererseits das Anlegemoment M1 erreicht wird und der Drehwinkelsensor 17 durch die Steuereinrichtung 19 aktiviert wurde, wird der Verschließkonus 5 weitergedreht, bis der momentane Drehwinkel den dem Komparator 21 eingegebenen Wert W erreicht. Aufgrund von Versuchen wird der vorgegebene Drehwinkel W festgelegt. Es ist damit sichergestellt, daß das gewünschte Verschließmoment M2 erreicht ist. Bei einem derartig vorbestimmten Verschließmoment ist einerseits gewährleistet, daß der Behälter druckdicht von dem Schraubverschluß 3 verschlossen ist. Andererseits ist sichergestellt, daß das Öffnungsmoment Mö, das zum ersten Öffnen des Behälters erforderliche Moment, ebenfalls eingehalten wird.

Während der Schraubverschluß 3 um den vorgegebenen Drehwinkel W weitergedreht wird, kann mit Hilfe des Drehmomentsensors 15 das momentane Anzugsmoment weiter überwacht und in der Komparatorschaltung 21 mit einem zweiten Momentenwert, einem vorgegebenen Maximalwert M3, verglichen werden. Wird dieser Maximalwert M3 während der weiteren Drehung des Verschlusses erreicht, so kann daraus auf einen Mündungsfehler geschlossen werden. Wenn beispielsweise das Gewinde auf der Behälteraußenseite schartig ist, so schneidet sich dieses in die Innenwand beziehungsweise in das Gewinde des Kunststoff-Schraubverschlusses 3 ein. Das erforderliche Moment zum Weiterdrehen des Verschlusses wächst damit so stark an, daß der vorgegebene Maximalwert M3 überschritten wird.

Wird während der Weiterdrehung des Verschließkonus' 5 bis zum Erreichen des vorgegebenen Drehwinkels W der Maximalwert des gewünschten Anzugsmoments M3 überschritten, so kann das auch daran liegen, daß das Innengewinde in seinem weiteren Verlauf innerhalb des Schraubverschlusses 3 beschädigt ist. Dadurch kann der Verschluß nicht weit genug zugeschraubt werden, so daß die dort vorgesehene Dichtung nicht in ausreichenden Eingriff mit dem Mündungsbereich des Behälters 1 tritt. Ein im Behälter vorhandener Innendruck kann ungehindert entweichen. Deswegen wird auch in einem derartigen Fall über die Steuerleitung S der Steuereinrichtung 19 ein Signal abgegeben, so daß dieser Behälter aus der Verschließeinrichtung ausgesondert wird.

Außerdem wird jedesmal, wenn das Maximalmoment M3 überschritten wird, bevor der vorgegebene Drehwinkel W erreicht ist, über die Steuerleitung 23 die Schalteinrichtung 11 so betätigt, daß der Motor 9 den Verschließkonus 5 nicht weiter antreibt. Damit wird vermieden, daß ein zu großes Drehmoment auf den Mündungsbereich des Behälters 1 wirkt und Schäden eintreten.

Schließlich könnte das maximale Anzugsmoment M3 auch dann überschritten werden, bevor der gewünschte Drehwinkel W erreicht ist, wenn der Verschluß 3 sich nach Erreichen des Anlegemoments M1 auf dem Gewinde des Behälters verkantet. Auch dann wäre einerseits nicht sichergestellt, daß die im Verschluß vorgesehene Dichtung den Behälterdruck dicht abschließt, andererseits könnte bei Fortsetzung des Verschließvorgangs wegen des Verkantens ein zu großes Moment auf den Mündungsbereich des Behälters einwirken und zu Schäden führen.

Innerhalb der Steuereinrichtung 19 ist hier ein Differenzierglied 25 vorgesehen, das die zeitliche Ableitung des Ausgangssignals des Drehmomentsensors 15 aber auch des Ausgangssignals des Drehwinkelsensors 17 bestimmt.

Aus einer mit Hilfe dieses Differenzierglieds 25 festgestellten zu großen zeitlichen Änderung des Drehwinkels kann z. B. auch festgestellt werden, wenn der Verschließkonus 5 plötzlich durchdreht, also der Schraubverschluß 3 keinen Halt mehr auf dem Behälter 1 hat. Dies kann beispielsweise daran liegen, daß die Seitenwand des Verschlusses geplatzt oder das Gewinde auf dem Behälter eingebrochen ist. In einem derartigen Fall wird über die Steuerleitung S ein Signal abgegeben und der entsprechende Behälter ausgesondert.

Stellt sich heraus, daß der Anstieg des Drehmoments nach Erreichen des Anlegemoments M1 und vor dem Erreichen des gewünschten Drehwinkels W zu gering ist, so kann daraus gefolgert werden, daß entweder die Dichtung im Verschluß defekt ist, daß der Verschluß schon vor dem Aufbringen auf dem Behälter eingerissen war oder daß das Flaschengewinde nicht sauber ausgeformt ist. Jedenfalls kann daraus geschlossen werden, daß der Verschluß auf dem Behälter durchdreht. Auch in diesem Fall wird durch ein Signal auf der Steuerleitung S der entsprechende Behälter ausgesondert.

Wenn andererseits nach Erreichen des Anlegemoments M1 der Anstieg des Drehmoments zu rasch erfolgt, bevor der gewünschte Drehwinkel W erreicht ist, so kann daraus geschlossen werden, daß Schäden am Gewinde, des Verschlusses oder am Behälter aufgetreten sind oder daß der Verschluß sich auf dem Behälter verkantet hat. Auch in diesem Fall wird ein Signal über die Steuerleitung S abgegeben und der zugehörige Behälter ausgesondert.

Dadurch, daß ein maximales Drehmoment M3 für den Verschließvorgang vorgegeben wird, läßt sich das Öffnungsmoment, das zum ersten Öffnen des Behälters erforderliche Moment Mö, auf einen gewünschten Wert einstellen. Andererseits wird auch hierdurch zusätzliche Sicherheit erreicht, indem ein Verkanten des Verschlusses oder Schäden am Gewinde des Verschlusses beziehungsweise des Behälters erkannt und die betroffenen Behälter ausgesondert werden können.

Dadurch, daß das Drehmoment und andererseits der Drehwinkel nach Erreichen eines vorgegebenen Anlegemoments vorbestimmt werden, lassen sich die beim Verschließen eines Behälters mit Hilfe eines Schraubverschlusses auftretenden Momente begrenzen. Einerseits werden dadurch Mündungsschäden ausgeschlossen, andererseits wird aber auch eine Überlastung der Verschließeinrichtung sichergestellt, so daß deren Verschleiß minimiert werden kann. Die Standzeit dieser Einrichtung wird daraufhin sehr verlängert.

Das Verfahren kann insofern abgewandelt werden, als der Schraubverschluß 3 durch den Motor 9 so lange zugeschraubt wird, bis mittels des Drehmomentsensors 15 und des Komparators 21 das Erreichen eines Drehmoment-Grenzwerts Mg festgestellt wird, der über dem Verschließmoment M2 liegt.

Durch das erhöhte Anzugsmoment können auch Behälter 1 mit kleinen Gewindeschäden sicher verschlossen werden. Grundsätzlich ist festzustellen, daß bei einem Gewindeschaden das letztlich gewünschte Verschließmoment M2 schon erreicht wird, bevor der Verschluß seine endgültige Position auf dem Behältergewinde eingenommen hat, weil durch die Schäden zusätzliche Reibungskräfte aufgebaut werden.

Auch bei der Verwendung von Verschlüssen mit einem Garantiering, der das erste Öffnen des Verschlusses anzeigen soll, wird häufig das letztlich angestrebte Verschließmoment M2 schon erreicht, bevor der Verschluß seine endgültige Position auf dem Behälter erreicht hat, weil durch den Garantiering ein zusätzliches Reibmoment entsteht. Daher muß bei der Verwendung derartiger Verschlüsse zunächst ein über dem letztlich gewünschten Verschließmoment M2 liegendes Drehmoment aufgebracht werden.

Durch das erhöhte Anzugsmoment wird schließlich auch eine optimale Anpressung der Dichtung an dem Mündungsbereich des Behälters erreicht. Dadurch formt sich diese auch bei kleineren Schäden so an die Mündung an, daß eine optimale Abdichtung des Behälters auch bei einem unter Überdruck stehenden Inhalt gewährleistet ist.

Um zu vermeiden, daß durch die Verschließung mit erhöhtem Anzugsmoment sich überhöhte Öffnungsmomente einstellen, wird nach dem Zuschrauben des Verschlusses bis zum Grenzmoment Mg durch ein Steuersignal der Steuereinrichtung 19, welches über die Leitung 23 der Schalteinrichtung 11 zugeleitet wird, eine Umkehrung der Energiezufuhr zum Motor 9 erreicht. Dieser dreht sich daraufhin in entgegengesetzter Richtung. Gleichzeitig mit diesem Steuersignal wird der Drehwinkelsensor 17 aktiviert. Dessen Ausgangssignale werden im Komparator 21 mit einem der Linksdrehung beziehungsweise der Öffnungsbewegung zugeordneten Winkelwert Wl verglichen. Sobald der vorgegebene Drehwinkel, der beispielsweise im Bereich von 10° bis 15° liegen kann, erreicht ist, sobald also der aktuelle Drehwinkel den im Komparator 21 vorliegenden Grenzwert Wl erreicht, wird durch ein Steuersignal der Steuereinrichtung 19 über die Steuerleitung 23 die Schalteinrichtung 11 so angesteuert, daß der Motor 9 von der Energiezufuhr getrennt wird. Dadurch wird die Öffnungsbewegung des Verschlusses 3 beendet.

Durch Versuche wird festgestellt, wie weit der Verschluß nach dem Festschrauben bis zum Grenzmoment Mg in Gegenrichtung gedreht werden muß, bis sich das gewünschte Öffnungsmoment Mö einstellt. Der erforderliche Drehwinkel kann von der Kombination der für Behälter, Verschluß und Dichtung gewählten Materialien abhängen.

Dadurch, daß die Schalteinrichtung 11 so angesteuert werden kann, daß eine Energieumkehr beziehungsweise Umpolung der Energiezufuhr zum Motor 9 erreicht wird, ist es möglich, daß die Drehvorrichtung der oben beschriebenen Art so angesteuert wird, daß bei Auftreten eines Fehlers während des Verschließens eines Behälters zunächst eine Drehrichtungsumkehr durchgeführt und der Verschluß wieder von dem Behälter abgeschraubt wird. Dann wird der Verschließvorgang von neuem gestartet. Sollte sich nunmehr ein ordnungsgemäßer Verschließzustand einstellen, wird der Behälter im normalen Fertigungsvorgang belassen. Erst wenn sich wiederum ein Fehler einstellt, beispielsweise weil der Verschluß oder der Mündungsbereich des Behälters zerstört sind, wird der Behälter aus dem Verfahren ausgeschleust. Auf diese Weise können Ausschleusungen auf ein Minimum reduziert werden, die dazu führen, daß weitere Bearbeitungsgänge außerhalb des normalen Arbeitsablaufs durchgeführt werden müssen. Durch die Energiezufuhrumkehr kann also eine weitere Verbesserung des Verschließverfahrens erreicht werden.

Durch die Möglichkeit der Energieumkehr ist es auch möglich, den Verschluß 3 nach dem ersten Aufsetzen auf den Behälter 1 entgegen der Verschlußrichtung zu drehen. Auf diese Weise kann eine optimale Ausrichtung des im Verschluß vorgesehenen Gewindes gegenüber dem Behältergewinde erfolgen. Nach einer gewissen Linksdrehung rastet der Verschluß auf dem Behälter ein, was beispielsweise dadurch festgestellt werden kann, daß eine Axialbewegung des Verschlusses gegenüber dem Behälter erfolgt. Diese Bewegung kann durch einen geeigneten Wegsensor abgetastet werden.

Die Drehung des Verschlusses entgegen der Verschließrichtung führt bei Schraubverschlüssen mit einem Garantiering dazu, daß letzterer optimal ausgerichtet wird. Dadurch wird ein Verklemmen des Garantierings während des nachfolgenden Zuschraubens des Verschlusses vermieden.

## Patentansprüche

1. Drehvorrichtung für Schraubverschlüsse, insbesondere aus Kunststoff, für Behälter, mit einem Antrieb, einer die Energiezufuhr des Antriebs beeinflussenden Steuereinrichtung, die einen Drehmomentsensor sowie einen einen Vergleich des momentan erreichten Drehwinkels mit einem vorgebbaren Drehwinkel ermöglichenden Drehwinkelsensor umfaßt, **dadurch gekennzeichnet**, daß die Steuereinrichtung (19) mindestens eine Komparatorschaltung (21) aufweist, die das momentan erreichte Verschließmoment mit einem vorgebbaren Wert für das Moment (M1, M2, M3) vergleicht, daß die Steuereinrichtung (19) den Drehwinkel erst nach Erreichen eines vorbestimmten Verschließmoments (M1) erfaßt und daß die Steuereinrichtung (19) so ausgelegt ist, daß der Drehwinkel, um den der Schraubverschluß (3) nach erreichen des bestimmten Verschließmoments (M1) weitergedreht wird, auf einen vorgebbaren Wert begrenzbar ist.

2. Drehvorrichtung nach Anspruch 1, **dadurch gekennzeichnet**, daß die Steuereinrichtung (19) zur Erfassung des momentanen Drehmoments mindestens eine der Energiezufuhr des Antriebs zugeordnete Strom- und/oder Spannungserfassungseinrichtung aufweist.

3. Drehvorrichtung nach einem der Ansprüche 1 oder 2, **dadurch gekennzeichnet**, daß die Steuereinrichtung (19) die zeitliche Änderung des Verschließmoments erfaßt.

4. Drehvorrichtung nach einem der Ansprüche 1 bis 3, **dadurch gekennzeichnet**, daß die Steuereinrichtung (19) zur Erfassung des Verschließmoments und/oder der zeitlichen Änderung des Verschließmoments mindestens einen Sensor (13) zur Ermittlung des Versorgungsstroms und/oder der Versorgungsspannung des Antriebs der Verschließeinrichtung (7) aufweist.

5. Drehvorrichtung nach einem der Ansprüche 1 bis 4, **dadurch gekennzeichnet**, daß der Steuereinrichtung (19) eine Energiezufuhrumkehrschaltung zugeordnet ist.

6. Drehvorrichtung nach Anspruch 5, **dadurch gekennzeichnet**, daß der Energiezufuhrumkehrschaltung ein das Öffnungsmoment (Mö) erfassender Drehmomentsensor (15) zugeordnet ist.

7. Drehvorrichtung nach einem der Ansprüche 1 bis 6, **dadurch gekennzeichnet**, daß die Steuereinrichtung (19) als Regelschaltung ausgelegt ist.

8. Verfahren zum Aufbringen von Schraubverschlüssen, insbesondere aus Kunststoff, auf Behälter, insbesondere mittels einer Drehvorrichtung gemäß einem der Ansprüche 1 bis 9, bei welchem Verfahren der momentane Drehwinkel mit einem vorgebbaren Drehwinkel verglichen wird, **dadurch gekennzeichnet**, daß der Schraubverschluß (3) bis zum Erreichen eines vorgebbaren Verschließmoments (Anlegemoment M1) zugeschraubt wird, wobei das momentane Verschließmoment mit einem vorgebbaren Momentenwert (M2) verglichen wird und dann der Drehwinkel erfaßt wird, und daß der momentane Drehwinkel mit einem vorgebbaren Drehwinkel (W) verglichen wird.

9. Verfahren nach Anspruch 8, **dadurch gekennzeichnet**, daß das am Schraubverschluß (3) wirkende Drehmoment mit Hilfe eines Drehmomentsensors (15) oder mittels einer der Energiezufuhr des Antriebs der Drehvorrichtung zugeordneten Strom- und/oder Spannungserfassungseinrichtung erfaßt wird.

10. Verfahren nach einem der Ansprüche 8 oder 9, **dadurch gekennzeichnet**, daß nach einer Energiezufuhrumkehrung das momentane Öffnungsmoment erfaßt wird, sobald der Drehwinkel >0° ist.

11. Verfahren nach Anspruch 8, **dadurch gekennzeichnet**, daß als vorgegebenes Verschließmoment ein über dem gewünschten Verschließmoment (M2) liegendes Grenzmoment (Mg) gewählt wird, und daß nach Erreichen dieses Grenzmoments der Verschluß um einen vorgebbaren Drehwinkel entgegen der Verschließeinrichtung gedreht wird.

12. Verfahren nach einem der Ansprüche 8 bis 11, **dadurch gekennzeichnet**, daß bei Behältern (1), bei denen fehlerhafte Winkel- und/oder Momentenwerte festgestellt werden, mindestens ein erneuter Verschließvorgang eingeleitet wird.

13. Verfahren nach einem der Ansprüche 8 bis 12, **dadurch gekennzeichnet**, daß Behälter (1), bei denen fehlerhafte Winkel- und/oder Momentenwerte festgestellt wurden, aussortiert werden.

## Claims

1. A turning device for screw closures, in particular of plastics, for containers, having a drive and a control unit controlling the power supply of the drive, the said control unit comprising a turning moment sensor and a turning angle sensor permitting a comparison of the instantaneous turning angle with a predeterminable turning angle, characterised in that the control unit (19) has at least one comparator circuit (21) which compares the instantaneous closing moment with a predeterminable value for the moment (M1, M2, M3), in that the control unit (19) only determines the turning angle after a predetermined closing' moment (M1) has been reached, and in that the control unit (19) is designed in such a way that the turning angle, about which the screw closure (3) is turned further after the determined closing moment (M1) has been reached, can be limited to a predeterminable value.

2. A turning device according to claim 1, characterised in that, in order to determine the instantaneous turning moment, the control unit (19) has at least one current and/or voltage detection device associated with the power supply of the drive.

3. A turning device according to either one of claims 1 and 2, characterised in that the control unit (19) determines the temporal change in the closing moment.

4. A turning device according to any one of claims 1 to 3, characterised in that, in order to determine the closing moment and/or the temporal change in the closing moment, the control unit (19) has at least one sensor (13) for detecting the supply current and/or the supply voltage of the drive of the closing device (7).

5. A turning device according to any one of claims 1 to 4, characterised in that a power supply reversing circuit is associated with the control unit (19).

6. A turning device according to claim 5, characterised in that a turning moment sensor (15) detecting the opening moment (Mö) is associated with the power supply reversing circuit.

7. A turning device according to any one of claims 1 to 6, characterised in that the control unit (19) is designed as a regulating circuit.

8. A method of mounting screw closures, in particular of plastics, on containers, in particular by means of a turning device according to any one of claims 1 to 9, in which method the instantaneous turning angle is compared with a predeterminable turning angle, characterised in that the screw closure (3) is screwed up until a p redeterminable closing moment (contact moment M1) has been reached, the instantaneous closing moment being compared with a predeterminable moment value (M2) and the turning angle then being determined, and in that the instantaneous turning angle is compared with a predeterminable turning angle (W).

9. A method according to claim 8, characterised in that the turning moment acting on the screw closure (3) is determined with the aid of a turning moment sensor (15) or by means of a current and/or voltage detection device associated with the power supply of the drive of the turning device.

10. A method according to either one of claims 8 and 9, characterized in that, after reversal of the power supply, the instantaneous opening moment is determined as soon as the turning angle is > 0°.

11. A method according to claim 8, characterised in that a limit moment (Mg) lying above the desired closing moment (M2) is selected as the predetermined closing moment, and in that, after this limit moment has been reached the closure is turned at a predeterminable turning angle in opposition to the closing device.

12. A method according to any one of claims 8 to 11, characterised in that, in the case of containers (1) in which incorrect angle and/or moment values are established, at least one renewed closing process is initiated.

13. A method according to any one of claims 8 to 12, characterised in that containers (1) in which incorrect angle and/or moment values have been established are rejected.

## Revendications

1. Appareil de rotation de bouchons filetés, en particulier en plastique, pour récipients, comportant un dispositif moteur, un dispositif de commande agissant sur l'apport d'énergie de ce dispositif moteur et comprenant un capteur de couple et un capteur d'angle de rotation permettant la comparaison de l'angle de rotation atteint à un instant donné à un angle de rotation fixé, caractérisé par le fait que le dispositif de commande (19) présente au moins un circuit comparateur (21) qui compare le couple de bouchage atteint à un instant donné à une valeur fixée du couple (M1, M2, M3), que le dispositif de commande (19) saisit l'angle de rotation seulement après qu'a été atteint un couple déterminé de bouchage (M1), et que le dispositif de commande (19) est conçu de façon que l'angle de rotation duquel le bouchon fileté (3) est encore tourné après que le couple déterminé de bouchage (M1) a été atteint peut être limité à une valeur fixée.

2. Appareil de rotation selon la revendications 1, caractérisé par le fait que le dispositif de commande (19) présente pour la saisie du couple instantané au moins un dispositif de saisie de courant et/ou de tension associé à l'apport d'énergie du dispositif moteur.

3. Appareil de rotation selon l'une des revendications 1 et 2, caractérisé par le fait que le dispositif de commande (19) saisit la variation dans le temps du couple de bouchage.

4. Appareil de rotation selon l'une des revendications 1 à 3, caractérisé par le fait que le dispositif de commande (19) présente pour la saisie du couple de bouchage et/ou de la variation dans le temps de celui-ci au moins un capteur (13) pour la détermination du courant d'alimentation et/ou de la tension d'alimentation du dispositif moteur du dispositif de bouchage (7).

5. Appareil de rotation selon l'une des revendications 1 à 4, caractérisé par le fait qu'au dispositif de commande (19) est adjoint un circuit d'inversion de l'apport d'énergie.

6. Appareil de rotation selon la revendication 5, caractérisé par le fait qu'au circuit d'inversion de l'apport d'énergie est adjoint un capteur de couple (15) qui saisit le couple d'ouverture (Mö).

7. Appareil de rotation selon l'une des revendications 1 à 6, caractérisé par le fait que le dispositif de commande (9) est un circuit régulateur.

8. Procédé d'application de bouchons filetés, en particulier en plastique, sur des récipients, en particulier au moyen d'un appareil de rotation selon l'une des revendications 1 à 9, procédé dans lequel l'angle instantané de rotation est comparé à un angle de rotation fixé, caractérisé par le fait que le bouchon fileté (3) est vissé jusqu'à ce que soit atteint un couple de bouchage fixé (couple d'application M1), le couple instantané de bouchage étant comparé à une valeur de couple fixée (M2) et l'angle de rotation étant ensuite saisi, et que l'angle instantané de rotation est comparé à un angle de rotation fixé (W).

9. Procédé selon la revendication 8, caractérisé par le fait que le couple agissant sur le bouchon fileté (3) est saisi à l'aide d'un capteur de couple (15) ou au moyen d'un dispositif de saisie de courant et/ou de tension associé à l'apport d'énergie du dispositif moteur de l'appareil de rotation.

10. Procédé selon l'une des revendications 8 et 9, caractérisé par le fait qu'après une inversion de l'apport d'énergie, le couple instantané d'ouverture est saisi dès que l'angle de rotation est supérieur à zéro degré.

11. Procédé selon la revendication 8, caractérisé par le fait que comme couple fixé de bouchage est choisi un couple limite (Mg) supérieur au couple désiré de bouchage (M2), et qu'après que ce couple limite a été atteint, le bouchon est tourné d'un angle fixé en sens contraire du sens de bouchage.

12. Procédé selon l'une des revendications 8 à 11, caractérisé par le fait que pour les récipients (1) sur lesquels sont constatées de mauvaises valeurs d'angle et/ou de couple est déclenchée au moins une nouvelle opération de bouchage.

13. Procédé selon l'une des revendications 8 à 12, caractérisé par le fait que les récipients (1) pour lesquels ont été constatées de mauvaises valeurs d'angle et/ou de couple sont retirés.
